# DEMANDE DE BREVET EUROPEEN

(11) **EP 0 347 383 A2**
(43) Date de publication de la demande: **20.12.1989**
(21) Numéro de dépôt: 89810433.6
(22) Date de dépôt: 07.06.1989
(51) Int. Cl.: F23Q 2/28, F23Q 2/16

(54) **Appareil pour l'allumage de matières combustibles**

(30) Priorité: 16.06.1988 CH 2313/88
(71) Demandeur: LN INDUSTRIES S.A., CH-1205 Genève (CH)
(72) Inventeur: Zellweger Conrad, CH-1224 Chene-Bougeries (CH); Gendey Yves, FR-74930-Esery-Reignier (FR)

(57) **Abrégé**

L'appareil d'allumage comprend un réservoir (5) de gaz liquéfié pour alimenter une chambre de combustion (7) en céramique. L'allumage du mélange air/gaz est obtenu par une étincelle entre les électrodes (12 et 13) fournie par un générateur piézo-électrique (14). La poignée d'actionnement (16) fait tourner une plaquette (18) qui agit sur le levier (25) de commande de la valve (6), ainsi que sur un organe de fermeture (29) pour découvrir une ouverture (30) du boîtier (2a). La plaquette (18) commande en outre le générateur piézo-électrique (14).

## Description

On connaît déjà des appareils pour l'allumage de matières combustibles, comprenant un corps, un réservoir de gaz liquéfié, ce réservoir étant muni d'une valve contrôlant le passage du gaz vers un brûleur porté par le corps, ce dernier comprenant des moyens d'allumage du gaz parvenant au brûleur et un organe de commande de ces moyens d'allumage, le brûleur étant du type comprenant un mélangeur air-gaz avec des passages d'admission d'air pour créer un mélange combustible-comburant, suivi d'une chambre de combustion présentant un orifice d'entrée dudit mélange et un orifice de sortie des gaz de combustion. Parmi ces appareils connus on peut citer le briquet décrit dans le brevet Peterson USA N° 2 482 794.

Dans ce type d'appareil, la flamme est dirigée suivant l'axe longitudinal du corps de l'appareil et il a été constaté que beaucoup d'usagers associent subjectivement un tel appareil au danger de la bouche d'une arme à feu et, que pour cette raison, ils n'apprécient pas ce genre d'appareil.

La présente invention a pour objet un appareil de ce genre dans lequel la chambre de combustion est inclinée de façon que son sens orifice d'entrée-orifice de sortie soit oblique par rapport à une des directions générales du corps qui est de forme parallélépipédique. Grâce à cette disposition, il est beaucoup plus facile pour l'usager d'orienter la flamme de l'appareil dans n'importe quelle direction sans risque de se brûler et en même temps, toute ressemblance à une arme à feu est évitée.

Le dessin annexé représente schématiquement, et à titre d'exemple, deux formes d'exécution de l'appareil faisant l'objet de l'invention.
La figure 1 est une vue partiellement en coupe de la première forme d'exécution, en position de non utilisation.
La figure 2 est une coupe correspondante représentant l'appareil en position allumée.
La figure 3 est une vue partielle en coupe de la seconde forme d 'exécution.
Les figures 4, 5 et 6 sont des vues détaillées de pièces placées au fond de la chambre de combustion pour diminuer la vitesse du gaz combustible pénétrant dans la chambre.

L'appareil selon les figures 1 et 2 comprend un corps ou boîtier constitué par deux parties **1** et **2a, 2b** assemblées suivant une ligne oblique **3** pourvue d'un joint **4** en matière plastique. Ce boîtier contient un réservoir **5** de gaz liquéfié, ce réservoir étant muni d'une valve **6** contrôlant le passage du gaz vers un brûleur comprenant une chambre de combustion **7** en matière céramique et disposée obliquement par rapport à l'axe longitudinal du boîtier.

Cette chambre de combustion est retenue dans la partie 1 du boîtier par des éléments élastiques constitués par des ressorts à lame, dont un seul **8** est visible au dessin. De cette façon, la chambre qui est fragile, est à l'abri des chocs.

La chambre **7** présente un orifice d'entrée **9** dans lequel le gaz provenant de la valve **6** est amené par un tube **10** dont l'extrémité présente un injecteur **11**. De cette façon, le gaz sortant de cet injecteur entraîne de l'air comburant vers la chambre **7** et le mélange gaz-air peut être enflammé par une étincelle jaillissant entre les électrodes **12** et **13**, cette étincelle est introduite par un générateur **14** piézo-électrique.

La chambre **7** contient du côté du passage d'admission **9** une mèche **15** en fibre de céramique disposée transversalement dans cette chambre près de la base de la flamme et sur le chemin du mélange air-gaz. Au moins une partie de ces fibres sont effilochées. Il en résulte que si le vent vient à refouler la flamme vers le fond de la chambre de combustion, ce qui pourrait l'éteindre, ces fibres sont tout d'abord plongées dans le gaz enflammé et portées à très hautes températures, de sorte que les fibres incandescentes rallument immédiatement la flamme. En outre, cette mèche **15** constitue un obstacle qui abaisse la vitesse d'écoulement du gaz dans la chambre **7**.

La longueur de la chambre **7**, prise dans le sens de passage du mélange air-gaz est au moins égale à la plus petite largeur de cette chambre prise transversalement par rapport audit sens de passage du mélange.

Cette disposition contribue au bon maintien de la flamme, même en cas de vent violent.

L'appareil comprend encore un organe de commande de l'allumage, cet organe étant constitué par une poignée **16** pivotée par rapport au boîtier par une biellette **17** et deux plaquettes **18** tournant autour d'un pivot **19** et jouant le rôle de biellettes. Une seule de ces plaquettes est visible au dessin. La poignée **16** est articulée sur les plaquettes **18** par un pivot **20**, et sur la biellette **17** par un pivot **21**. Un ressort **22** agissant sur le pivot **21** et accroché en **23** sur le corps du briquet ramène la poignée **16** dans sa position de repos illustrée à la figure **1**.

Les plaquettes **18** commandent plusieurs organes pour l'utilisation de l'appareil d'allumage. Les deux plaquettes sont reliées entre elles par une tige transversale **24** qui passe au-dessus d'un levier **25** de commande de l'ouverture de la valve **6**.

Les plaquettes présentent encore une partie **26** formant came et engagée dans une encoche **27** d'un levier en fourche, articulé en **28**, qui porte un capuchon **29** placé en regard d'une ouverture **30** de la coque 2a en regard de la chambre de combustion **7**.

Les plaquettes **18** sont aussi articulées en **31** sur une pièce **32** en forme de U et dont la base **33** coopère avec la pièce d'actionnement **34** du générateur **14**.

En agissant sur la poignée **16** pour la faire passer dans la position de la figure **1** à celle de la figure **2**, on provoque un pivotement des plaquettes **18** en sens inverse des aiguilles d'une montre. Ce pivotement provoque une ouverture de la valve **6** par action sur le levier **25**, le basculement du capuchon **29** pour dégager l'ouverture **30** et l'actionnement du générateur piézo-électrique **14** pour provoquer l'étincelle d'allumage entre les électrodes **12** et **13**.

Il y a lieu de remarquer que le générateur **14** est muni à son extrêmité supérieure d'un contact **35** contre lequel vient s'appuyer un ressort **36** logé dans un perçage du corps **1** et qui est relié à l'électrode **13** pour assurer le passage du courant d'allumage. Grâce à cette disposition, on évite les ennuis rencontrés habituellement lorsque le générateur est relié par un fil extérieur soudé à l'électrode d'allumage, car ce fil est fragile et se rompt facilement.

La figure 3 représente la partie supérieure d'un allumeur qui ne diffère de celui représenté à la figure 2 que par la chambre de combustion et l'amenée du gaz à celui-ci.

A la figure 3, les parties correspondants à la première forme d'exécution sont représentées par les mêmes chiffres de référence et ne seront donc pas décrites une nouvelle fois.

Le réservoir **5** est muni d'une valve **6** qui porte directement l'éjecteur **11**. Cet éjecteur est dirigé dans l'axe d'un perçage **40** en forme de Venturi qui est ménagé dans une pièce **41**. Cette dernière comprend encore une chambre **42** cylindrique, dont l'axe est incliné par rapport à celui du Venturi pour permettre que l'air comburant puisse alimenter facilement le perçage **40** en forme de Venturi, des fentes **56** sont prévues dans la paroi du boîtier de l'allumeur.

L'éjecteur **11** et le Venturi constituent le mélangeur air-gaz, lequel fait un angle par rapport au sens orifice d'entrée-orifice de sortie de la chambre de combustion **7**. Cette dernière est en céramique et est engagée dans une portée de la pièce **41**.

Grâce à l'angle existant entre l'axe de la chambre cylindrique **42** et le perçage **40**, il se produit des turbulences dans la chambre **42**, qui permettent d'obtenir un mélange air-gaz très homogène.

Pour passer de la chambre **42** à la chambre de combustion, le mélange air-gaz doit passer à travers un corps **43** qui est destiné à freiner la vitesse d'écoulement du mélange.

Ce corps **43** est représenté plus en détail aux figures 4, 5 et 6.

La figure 5 est une vue en plan du corps **43** de la figure 4, tandis que la figure 6 est une vue selon la ligne VI-VI de la figure 4.

Ce corps **43** est constitué par une douille **44** présentant une paroi supérieure **45**, qui a été découpée pour former quatre ailettes **46**. Ces ailettes sont obliques et provoquent un mouvement tourbillonnant du mélange arrivant de la chambre de combustion **7**.

Dans la partie inférieure de la douille **44** est engagée une pièce 50 en forme générale de cuvette inversée. Cette pièce **50** présente un orifice central **51**, ainsi que quatre ouvertures **52, 53, 54, 55** prévues sur les bords de cette pièce. Ces ouvertures ne sont pas alignées avec les ouvertures de la paroi **45** obtenues lors de la formation des ailettes **46** à **49**, de façon à produire une chicane supplémentaire contribuant à freiner la vitesse du mélange air-gaz. On obtient ainsi dans la chambre **7** le passage du mélange à une vitesse bien inférieure à la vitesse de propagation de la flamme dans ce mélange, de sorte que la réaction de combustion est maintenue dans la chambre et qu'on supprime entièrement le risque de voir la flamme s'échapper de la chambre vers l'extérieur où elle pourrait être éteinte par le vent.

Bien entendu, si on le désire, on pourrait encore placer dans la chambre de combustion **7** un ou plusieurs éléments en céramique, tel que l'élément **15** de la figure 1.

On peut naturellement prévoir de nombreuses variantes d'exécution et notamment la pièce **50** représentée à la figure **6** pourrait être remplacée par un fin treillis qui remplirait le même but, à savoir de ralentir la vitesse du mélange gazeux. Ce treillis pourrait être constitué par des fibres de céramique qui joueraient le même rôle que la mèche **15** de la figure 1 et, dans ce cas, il va de soi qu'il faudrait renoncer au corps **43**. Cette pièce **50** pourrait aussi être remplacée par un tampon de ouate en fibres de céramique.

## Revendications

1. Appareil pour l'allumage de matière combustibles, comprenant un corps, un réservoir de gaz liquéfié, ce réservoir étant muni d'une valve contrôlant le passage du gaz vers un brûleur porté par le corps, ce dernier comprenant des moyens d'allumage du gaz parvenant au brûleur et un organe de commande de ces moyens d'allumage, le brûleur étant du type comprenant un mélangeur air-gaz avec un passage d'admission d'air pour créer un mélange combustible-comburant, suivi d'une chambre de combustion présentant un orifice d'entrée dudit mélange et un orifice de sortie des gaz de combustion, **caractérisé** en ce que la chambre de combustion est inclinée de façon que son sens orifice d'entrée-orifice de sortie soit oblique par rapport à une des directions générales du corps qui est de forme parallélépipédique.

2. Appareil selon la revendication 1, **caractérisé** en ce que le mélangeur air-gaz présente un axe faisant un angle par rapport au sens orifice d'entrée-orifice de sortie de la chambre de combustion.

3. Appareil selon l'une des revendications précédentes, **caractérisé** en ce que la chambre de combustion est en céramique.

4. Appareil selon l'une des revendications précédentes, **caractérisé** en ce qu'il comprend un boîtier avec une ouverture en regard de la chambre de combustion, un volet mobile sous l'effet d'un organe d'actionnement étant disposé devant cette ouverture pour la découvrir lors de l'actionnement du briquet en vue de son allumage.

5. Appareil selon la revendication 4, **caractérisé** en ce que le volet est disposé entre la chambre de combustion et ledit boîtier.

6. Appareil selon l'une des revendications précédentes, **caractérisé** en ce que son corps comprend un boîtier, ce dernier présentant des ouvertures permettant l'arrivée d'air au mélangeur air-gaz.

7. Appareil selon l'une des revendications précédentes, **caractérisé** en ce que l'orifice de sortie de la chambre de combustion est en retrait par raport à la surface extérieure du corps, au moins en position d'utilisation.
